# EUROPÄISCHE PATENTANMELDUNG

(11) **EP 1 152 196 A1**
(43) Veröffentlichungstag der Anmeldung: **07.11.2001**
(21) Anmeldenummer: 01110323.1
(22) Anmeldetag: 26.04.2001
(51) Int. Cl.: F25B 43/02

(54) **Kälteanlage**

(30) Priorität: 02.05.2000 DE 20007899 U
(71) Anmelder: Linde Aktiengesellschaft, 65189 Wiesbaden (DE)
(72) Erfinder: Koch, Klaus, 44534 Lünen (DE)
(74) Vertreter: Zahn, Christoph

(57) **Zusammenfassung**

Kälteanlage mit wenigstens einem Kühlkreislauf, welcher wenigstens eine von wenigstens einem Verdichter wegführende Druckleitung und wenigstens eine zu wenigstens einem Verdichter führende Saugleitung aufweist.

Erfindungsgemäß weist die oder wenigstens eine der Druckleitungen (1) einen Ölsammelabschnitt (2) auf und der Ölsammelabschnitt ist über wenigstens eine Leitung (3) mit der oder wenigstens einer der Saugleitungen (7) verbunden.

Vorzugsweise ist in der den Ölsammelabschnitt und die Saugleitung(en) (7) verbindenden Leitung (3) wenigstens eine Entspannungsvorrichtung, vorzugsweise ein Entspannungsventil (4), angeordnet.

## Beschreibung

Die Erfindung betrifft eine Kälteanlage mit wenigstens einem Kühlkreislauf, welcher wenigstens eine von wenigstens einem Verdichter wegführende Druckleitung und wenigstens eine zu wenigstens einem Verdichter führende Saugleitung aufweist.

Kälteanlagen der gattungsgemäßen Art - wie sie beispielsweise aus der DE-PS 39 28 430 bekannt sind - werden beispielsweise in Supermärkten betrieben. Sie versorgen dort im allgemeinen eine Vielzahl von Kälteverbrauchern, wie etwa Kühlräume, Kühl- und Tiefkühlmöbel. Zu diesem Zweck zirkuliert in ihnen ein ein- oder mehrkomponentiges Kältemittel bzw. Kältemittelgemisch.

Das in dem verdichteten Kältemittel(gemisch) befindliche Öl - das zur Schmierung der Verdichter benötigt wird - wird bei herkömmlichen Kälteanlagen im Kreislauf geführt, also über die Druckleitung dem Verflüssiger und anschließend dem oder den Verdampfern des oder der Kälteverbraucher zugeführt. Dieses Im-Kreis-Führen ist jedoch unerwünscht, da das Öl sowohl in dem Verflüssiger als auch dem oder den Verdampfern den Wärmeübergang nachteilig beeinflusst.

Wird die Kälteanlage lediglich im Teillastbetrieb gefahren - wie dies beispielsweise während der Nacht- und/oder Ladenschlußzeiten der Fall ist -, besteht zudem die Gefahr, dass die Menge des im Kreislauf geführten Öles für eine betriebssichere Versorgung des oder der Verdichter nicht ausreicht.

Aufgabe der vorliegenden Erfindung ist es, eine Kälteanlage der gattungsgemäßen Art anzugeben, bei der zum einen bei jeder Betriebsweise eine ausreichende Ölversorgung der Verdichter gewährleistet werden kann und zum anderen das Führen des Öles über Verflüssiger und Verdampfer weitestgehend vermieden wird.

Zur Lösung dieser Aufgabe wird eine Kälteanlage vorgeschlagen, die sich dadurch auszeichnet, dass die oder wenigstens eine der Druckleitungen einen Ölsammelabschnitt aufweist und der Ölsammelabschnitt über wenigstens eine Leitung mit der oder wenigstens einer der Saugleitungen verbunden ist.

In dem erfindungsgemäß vorzusehenden Ölsammelabschnitt sammelt sich das in dem Kältemittel(gemisch) enthaltene Öl und gelangt aus diesem über eine Verbindungsleitung in die zu dem oder den Verdichtem führende(n) Saugleitung(en). Da der Ölsammelabschnitt noch vor dem Verflüssiger und dem oder den Verdampfern angeordnet ist, gelangt kein Öl oder nur eine geringe Ölmenge in den Verflüssiger bzw. den oder die Verdampfer. Der Wärmeübergang wird daher nicht durch das mit dem Kältemittel(gemisch) mitgeführte Öl negativ beeinflusst. Auch ist bei jeder Betriebsweise eine ausreichende Ölversorgung der Verdichter gewährleistet.

Die erfindungsgemäße Kälteanlage sowie weitere Ausgestaltungen derselben seien im folgenden anhand des in der Figur dargestellten Ausführungsbeispieles näher erläutert.

In der Figur ist nicht der gesamte Kühlkreislauf einer Kälteanlage dargestellt, sondem lediglich ein Abschnitt der Druckleitung 1 sowie ein Abschnitt der Saugleitung 7. Die Strömungsrichtung des Kältemittel(gemisch)es sei mittels durch die Pfeile dargestellt.

Wie in der Figur dargestellt, ist der Ölsammelabschnitt - entsprechend einer vorteilhaften Ausgestaltung der Erfindung - vorzugsweise in Form eines T-förmigen Leitungsabschnittes 2 ausgebildet. In dem unteren Bereich dieses T-förmigen Leitungsabschnittes 2 sammelt sich das in dem Kältemittel(gemisch) mitgeführte Öl an und es bildet sich ein "Ölsee", dessen Oberfläche durch die punktierte Linie dargestellt ist.

Über die Verbindungsleitung 3 wird das Öl aus dem T-förmigen Leitungsabschnitt 2 der Saugleitung 7 zugeführt. In der Verbindungsleitung 3 ist ein Entspannungsorgan in Gestalt eines Regulierventiles 4 angeordnet, dass über einen Temperaturmessfühler 5, mit dem es über eine Datenleitung 6 in Verbindung steht, gesteuert wird. Zusätzlich zu dem Regulierventil 4 können - entsprechend einer weiteren vorteilhaften Ausgestaltung der Erfindung - wenigstens ein Absperrorgan, vorzugsweise ein Ventil, und/oder wenigstens ein Durchflussmessgerät angeordnet sein.

Sofern es sich bei dem Regulierventil 4 um ein mechanisches Entspannungsventil handelt, ist es erforderlich, dass diesem ein in der Figur nicht dargestelltes, thermostatisch gesteuertes Magnetventil vorgeschaltet ist. Dieses Ventil ist zum Zwecke der Absicherung gegen eine unzulässige Flüssigkeitseinleitung in die Saugleitung(en) vorzusehen.

Die Verbindungsleitung 3 steht im Wärmekontakt mit der Saugleitung 7 - in der Figur ist dieser Wärmekontakt lediglich schematisch durch den gestrichelt gezeichneten Leitungsbereich 3' der Verbindungsleitung 3 dargestellt. In der Praxis wird die Verbindungsleitung 3 vorzugsweise um die Saugleitung 7 gewickelt aufgebracht und mit dieser weich verlötet.

Dieser Wärmekontakt ist von Vorteil, da durch den Wärmeaustausch an dieser Stelle eine gewünschte Überhitzung des Sauggas(gemisch)es erreicht wird. Durch diese Überhitzung werden die Ansaugbedingungen des oder der Verdichter, dass u. U. eine unerwünschte Bereifung des bzw. der Verdichtergehäuse vermieden werden kann.

Die erfindungsgemäße Kälteanlage ermöglicht auch im Teillastbetrieb eine sichere Versorgung des oder der Verdichter mit Öl. Zudem werden die Wärmeübergänge in dem oder den Verflüssigern sowie Verdampfem verbessert.

## Patentansprüche

1. Kälteanlage mit wenigstens einem Kühlkreislauf, welcher wenigstens eine von wenigstens einem Verdichter wegführende Druckleitung und wenigstens eine zu wenigstens einem Verdichter führende Saugleitung aufweist, **dadurch gekennzeichnet, dass** die oder wenigstens eine der Druckleitungen (1) einen Ölsammelabschnitt (2) aufweist und der Ölsammelabschnitt über wenigstens eine Leitung (3) mit der oder wenigstens einer der Saugleitungen (7) verbunden ist.

2. Kälteanlage nach Anspruch 1, **dadurch gekennzeichnet, dass** in der den Ölsammelabschnitt und die Saugleitung(en) (7) verbindenden Leitung (3) wenigstens eine Entspannungsvorrichtung, vorzugsweise ein Entspannungsventil (4), angeordnet ist.

3. Kälteanlage nach Anspruch 1 oder 2, **dadurch gekennzeichnet, dass** die den Ölsammelabschnitt und die Saugleitung(en) (7) verbindende Leitung (3) im Wärmekontakt mit der oder den Saugleitungen (7) steht.

4. Kälteanlage nach einem der vorhergehenden Ansprüche, **dadurch gekennzeichnet, dass** in der den Ölsammelabschnitt und die Saugleitung(en) (7) verbindenden Leitung (3) wenigstens ein Entspannungsorgan, vorzugsweise ein Regulierventil, und/oder wenigstens ein Durchflußmeßgerät angeordnet ist.

5. Kälteanlage nach einem der vorhergehenden Ansprüche, **dadurch gekennzeichnet, dass** der Ölsammelabschnitt in Form eines T-förmigen Leitungsabschnittes (2) ausgebildet ist.
